# EUROPÄISCHE PATENTSCHRIFT

(11) **EP 3 554 304 B1**
(45) Veröffentlichungstag und Bekanntmachung des Hinweises auf die Patenterteilung: **09.06.2021**
(21) Anmeldenummer: 17825458.7
(22) Anmeldetag: 14.12.2017
(51) Int. Cl.: A44C 15/00, A41G 5/02

(54) **WIMPERNSCHMUCK**
EYELASH JEWELLERY
BIJOU DE CILS

(30) Priorität: 14.12.2016 EP 16204187
(43) Veröffentlichungstag der Anmeldung: 23.10.2019
(73) Patentinhaber: Weissenbacher, Ingrid, 5166 Perwang am Grabensee (AT)
(72) Erfinder: Weissenbacher, Ingrid, 5166 Perwang am Grabensee (AT)
(74) Vertreter: Jell, Friedrich
(86) Internationale Anmeldenummer: PCT/EP2017/082933
(87) Internationale Veröffentlichungsnummer: WO 2018/109132

(56) Entgegenhaltungen:
- WO-A1-93/08712
- US-A1- 2016 206 031

## Beschreibung

### Technisches Gebiet

Die Erfindung betrifft einen Wimpernschmuck mit einem Schmuckträger, der ein erstes magnetisches Mittel mit einer ersten Haltefläche aufweist, und mit einem Befestigungsteil, das ein zweites, zum ersten Mittel gegenmagnetisches Mittel mit einer zweiten Haltefläche aufweist, wobei die beiden magnetischen Mittel von Schmuckträger und Befestigungsteil derart ausgebildet sind, dass sie durch magnetisches Zusammenwirken wenigstens ein zwischen ihren einander zugewandten Halteflächen vorsehbares Wimpernhaar klemmen, um damit den Wimpernschmuck an den Wimpern zu befestigen.

### Stand der Technik

Aus dem Stand der Technik (US 2016/0206031 A1) ist eine Vorrichtung zur Befestigung von falschen Wimpern an den Wimpern eines Auges bekannt, bei der zwei Träger mit magnetischen Mitteln jeweils mit falschen Wimpern als Dekorationselemente versehen werden und ober- und unterhalb der Wimpern eines Auges vorgesehen werden, sodass die magnetischen Mittel der Träger zusammenwirken, um diese an den Wimpern zu halten. Derartige Vorrichtungen sind jedoch vergleichsweise groß und gewichtsbelasten die Wimpern relativ stark. Zudem sind derartige Vorrichtungen nur bedingt geeignet, kleinen Schmuck bzw. Dekorationselemente an den Wimpern standfest zu halten, die beim Lösen von den Wimpern eine vergleichsweise hohe Verletzungsgefahr für das Auge darstellen können.

### Darstellung der Erfindung

Die Erfindung hat sich daher die Aufgabe gestellt einen Wimpernschmuck dahingehend zu verbessern, dass kleiner Schmuck bzw. Dekorationselemente zuverlässig an den Wimpern gehalten werden können und somit das Verletzungsrisiko gesenkt werden kann.

Die Erfindung löst die gestellte Aufgabe dadurch, dass der Schmuckträger einen Steg aufweist, welcher der ersten Haltefläche vorsteht und damit einen Anschlag für das Befestigungsteil ausbildet.

Weist der Schmuckträger einen Steg auf, welcher der ersten Haltefläche vorsteht und damit einen Anschlag für das Befestigungsteil ausbildet, so kann der durch den Steg ausgebildete Anschlag einer Abziehkraft auf den Schmuckträger in Richtung des Auges standfest entgegenwirken. Ein ungewünschtes Ablösen des Schmuckträgers in Richtung des Auges kann somit verhindert werden, was die Verletzungsgefahr deutlich verringert. Unter anderem kann der Steg bei einem kreisförmigen Schmuckträger auch einen Verdrehschutz ausbilden, wodurch ein nicht gewolltes Verdrehen verhindert und die Ausrichtung des Schmuckträgers in Verbindung mit dem Befestigungsteil standfest festgelegt werden. So kann sichergestellt werden, dass ein am Schmuckträger vorgesehener Schmuck bzw. Dekorationselemente stets vom Auge weggewandt und damit einem äußeren Betrachter zugewandt ausgerichtet sind. Zur standfesten Fixierung des Wimpernschmucks an den Wimpern wird vorzugsweise zumindest ein Wimpernhaar zwischen dem Schmuckträger und dem Befestigungsteil eingeklemmt. Nicht zuletzt können dadurch auch zwischen Befestigungsteil und Anschlag des Stegs am Schmuckträger ein oder mehrere Wimpernhaare vorgesehen sein - und das Befestigungsteil somit indirekt über die Wimpernhaare am Steg anschlagen. Des Weiteren kann durch den erfindungsgemäßen Steg eine erleichterte Positionierung des Haltemittels erfolgen.

Steht der Steg der ersten Haltefläche geneigt, insbesondere orthogonal, vor, so kann ein besonders zuverlässiger Abzieh- und Verdrehschutz gegenüber dem Befestigungsteil geschaffen werden. Eine besonders standfest positionierter und sicherer Wimpernschmuck kann somit geschaffen werden.

Im Allgemeinen wird festgehalten, dass der Steg dabei in unterschiedlichen Winkels von der Haltefläche ausgehend dieser vorstehen kann. Ein Wimpernschmuck mit einem besonders vielseitig einsetzbaren Schmuckträger kann somit geschaffen werden.

Der Wimpernschmuck kann sich zudem besonders durch konstruktive Einfachheit auszeichnen, wenn der Schmuckträger ein Schmuck- oder Dekorationselement aufweist, das den Steg ausbildet. Zudem kann auf diese Weise ein einfach und kostengünstig herstellbarer Wimpernschmuck geschaffen werden.

Der Wimpernschmuck kann sich durch konstruktive Einfachheit auszeichnen, wenn die Halteflächen durch magnetische Pole der jeweiligen magnetischen Mittel ausgebildet werden.

Weist der Schmuckträger eine Basis auf, von welcher der Steg absteht und welche die erste Haltefläche aufweist, so kann ein konstruktiv besonders einfacher Schmuckträger geschaffen werden - der zudem einfach anzufertigen ist.

Die konstruktive Einfachheit des Schmuckträgers kann weiter verbessert werden, wenn das erste magnetische Mittel die Basis ausbildet.

Ist das erste magnetische Mittel ein Permanentmagnet, so kann die vom ersten magnetischen Mittel erzeugte magnetische Haltekraft erhöht und in weiterer Folge ein zuverlässigerer Wimpernschmuck geschaffen werden. Diesbezüglich konnte sich etwa ein Neodym-Eisen-Bor Magnet auszeichnen.

Ist das Befestigungsteil zudem länglich, insbesondere stabförmig, ausgebildet, so kann das Gewicht des Befestigungsteils standfest über mehrere Wimpernhaare abgetragen werden. Diesbezüglich zeichnet sich eine Länge das Befestigungsteil von zumindest 5mm aus. Einem belastungsbedingten Nachgeben der Wimpernhaare unter der Last des Befestigungsteils kann somit effektiv vorgebeugt werden, wodurch eine sichere Verankerung des Befestigungsteils an den Wimpern des Augenlids erreichbar ist. Ein besonders zuverlässiges Befestigungsteil kann somit geschaffen werden.

Die Handhabungsfreundlichkeit des Wimpernschmucks kann vereinfacht werden, wenn das Befestigungsteil ein drittes magnetisches Mittel mit einer dritten Haltefläche aufweist, die auf der, der zweiten Haltfläche gegenüberliegenden Seite des Befestigungsteils vorgesehen ist. Das Befestigungsteil kann somit beidseitig zur Befestigung des Schmuckträgers eingesetzt werden, da sowohl die zweite Haltefläche, als auch die dritte Haltefläche am Befestigungsteil der ersten Haltefläche am Schmuckträger zugewandt sein kann - und die entsprechenden magnetischen Mittel über die jeweiligen Halteflächen zusammenwirken um den Wimpernschmuck an den Wimpern des Auges zu halten.

Besteht das Befestigungsteil aus mindestens einer magnetischen Folie oder Metallfolie, so kann ebenso ein zuverlässiges und konstruktiv einfaches Befestigungsteil geschaffen werden. Die magnetische Folie bzw. Metallfolie kann dabei sowohl genügend Flexibilität aufweisen, sodass sie an die Kontur der Wimpern anpassbar ist, als auch genügend Steifigkeit aufweisen, dass ein ungewünschtes und/oder belastungsbedingtes Verformen des Befestigungsteils standfest vermieden werden kann.

Kompakte Bauverhältnisse können sich ergeben, wenn der Schmuckträger im Querschnitt L- oder T-förmig ausgebildet ist. Zudem ermöglicht eine derartige Form die leichter Handhabung des Wimpernschmucks.

### Kurze Beschreibung der Zeichnung

In den Figuren ist beispielsweise der Erfindungsgegenstand anhand einer Ausführungsvariante näher dargestellt. Es zeigen:
- Fig. 1 und 2: vergrößerte Querschnittsansichten durch den erfindungsgemäßen Wimpernschmuck an einem Auge,
- Fig. 3: eine vergrößerte Draufsicht auf den erfindungsgemäßen Wimpernschmuck.

### Weg zur Ausführung der Erfindung

Gemäß Fig. 1 wird ein erfindungsgemäßer Wimpernschmuck 1 zur Befestigung von Schmuck- 2 bzw. Dekorationselementen 2 an den Wimpern 3 eines Augenlids 4 gezeigt - und zwar mit einem Schmuckträger 5 und mit einem Befestigungsteil 6. Der Schmuckträger 5 weist ein erstes magnetisches Mittel 7 auf, welches eine erste Haltefläche 8 am Schmuckträger 5 ausbildet. Das Befestigungsteil 6 weist seinerseits ein zweites magnetisches Mittel 9 auf, welches eine zweite Haltefläche 10 am Befestigungsteil 6 ausbildet. Der Schmuckträger 5 ist für ein Schmuckelement 2 bzw. Dekorationselement 2 vorgesehen und kann hierfür beispielsweise auch eine nicht näher dargestellte Aufnahme oder Fassung zum Einsetzen des Schmuckelements 2 bzw. Dekorationselements 2 aufweisen. Um den Wimpernschmuck 1 an den Wimpern 3 eines Augenlids 4 zu befestigen, werden Schmuckträger 5 und Befestigungsteil 6 mit einander zugewandten Halteflächen 8, 10 aneinander positioniert - wobei im Ausführungsbeispiel das Befestigungsteil 6 oberhalb und der Schmuckträger 5 unterhalb der Wimpern 3 vorgesehen ist. Die über die Halteflächen 8, 10 durch die magnetischen Mittel 7, 9 wirkende magnetische Kraft wirkt demgemäß entlang einer Halterichtung 12 zwischen Schmuckträger 5 und Befestigungsteil 6, um diese zusammenzuhalten. Insbesondere wird zur Fixierung des Wimpernschmucks 1 am Augenlid 4 zwischen Schmuckträger 5 und Befestigungsteil 6 zumindest ein Wimpernhaar 11 eingeklemmt, wodurch eine standfeste Sicherung der Position des Wimpernschmucks 1 erfolgt. Die magnetischen Mittel 7, 9, 16 sind dabei bevorzugt durch Permanentmagnete 19 bzw. durch magnetische Folien 20 ausgebildet, wodurch die Halteflächen 8, 10, 17 als magnetische Pole der magnetischen Mittel 7, 9, 16 fungieren.

Wie in Fig. 2 dargestellt, weist der Schmuckträger 5 des Wimpernschmucks 1 einen Steg 13 auf, welcher der ersten Haltefläche 8 des Schmuckträgers 5 vorsteht. Der Steg 13 erstreckt sich dabei zumindest teilweise in Halterichtung 12 der magnetischen Kraft zwischen Schmuckträger 5 und Befestigungsteil 6. Ein anderer Winkel zwischen Steg 13 und erster Haltefläche 8 kann gewählt werden, solange ein Anschlag 14 für das Befestigungsteil 6 geschaffen wird. Der Anschlag 14 verhindert dabei sowohl einen ungewünschtes Abziehen des Schmuckträgers 5 in Richtung des Auges 30 - kann derart eine Verletzungsgefahr durch den Schmuckträger 5 mit einem Schmuck- 2 bzw. Dekorationselement 2 verhindern -, als auch ein unerwünschtes Verdrehen des Schmuckträgers 5. Somit ist eine standfeste Ausrichtung des Schmucks 2 bzw. der Dekorationselemente 2 ermöglicht. Das Befestigungsteil 6 kann dabei direkt am Steg 13 anschlagen oder auch indirekt über ein zwischen Befestigungsteil 6 und Schmuckträger 5 eingeklemmtes Wimpernhaar 11 am Steg 13 anschlagen. Der Steg 13 bildet demnach für das Befestigungsteil 6 einen Anschlag 14 - sei es direkt oder indirekt.

Wie im Detail in Fig. 2 gezeigt, steht der Steg 13 in einer besonderen Ausführungsform der ersten Haltefläche 8 des Schmuckträgers 5 orthogonal vor. Ein solcher orthogonal abstehender Steg 13 schafft einen besonders zuverlässigen Anschlag und damit erhöhte Sicherheit.

Wie in den Fig. 1-3 dargestellt, wird der Steg 13 durch ein am Schmuckträger 5 vorgesehenes Schmuck- 2 bzw. Dekorationselement 2 ausgebildet. Insbesondere kann der Schmuck- 2 bzw. das Dekorationselement 2 hierbei durch Klebstoff am Schmuckträger 5 vorgesehen und mit diesem stoffschlüssig verbunden werden.

Der Schmuckträger 5 weist eine Basis 18 auf, an welcher die Schmuck- 2 bzw. Dekorationselemente 2 befestigt sind, und welche Basis 18 durch das erste magnetische Mittel 7 ausgebildet wird. Das erste magnetische Mittel 7 wird dabei vorzugsweise durch einen Neodym-Eisen-Bor Permanentmagneten 19 bereitgestellt.

Wie insbesondere der Fig. 3 zu entnehmen, ist das Befestigungsteil 6 als länglicher Stab 15 ausgebildet, sodass dieses auf mehreren Wimpernhaaren 11 der Wimpern 3 eines Augenlids 4 aufliegt. Dadurch wird das Gewicht des Befestigungsteils 6 auf mehrere Wimpernhaare 11 verteilt und standfest abgetragen. Dies kann wiederum den Tragekomfort des Wimpernschmucks 1 verbessern.

Ebenso kann den Fig. 2 und 3 entnommen werden, dass das Befestigungsteil 6 ein drittes magnetisches Mittel 16 mit einer dritten Haltefläche 17 aufweist, welche an der, der zweiten Haltefläche 10 gegenüberliegenden Seite des Befestigungsteils 6 angeordnet ist. Das als länglicher Stab 15 ausgebildete Befestigungsteil 6 kann somit beidseitig, also sowohl über sein zweites magnetisches Mittel 9 als auch über sein drittes magnetisches Mittel 16 mit dem ersten magnetischen Mittel 7 des Schmuckträgers 5 zusammenwirken, um den Wimpernschmuck 1 an einem Augenlid 4 zu halten. Das Befestigungsteil 6 kann dabei durch eine zweiseitige magnetische Folie 20 oder Metallfolie 20 ausgebildet sein, welche zugleich das zweite und dritte magnetische Mittel 9, 16 bereitstellt. Ebenso kann das Befestigungsteil 6 auch durch zwei aneinander vorgesehene magnetische Folien bzw. Metallfolien 20 geschaffen werden, was in den Figuren jedoch nicht dargestellt wurde.

Der Schmuckträger 6 ist im Querschnitt T-förmig ausgebildet, was dessen Handhabung erleichtert, wie dies in der Fig. 2 zu erkennen ist.

## Patentansprüche

1. Wimpernschmuck mit einem Schmuckträger (5), der ein erstes magnetisches Mittel (7) mit einer ersten Haltefläche (8) aufweist, und mit einem Befestigungsteil (6), das ein zweites, zum ersten Mittel (7) gegenmagnetisches Mittel (9) mit einer zweiten Haltefläche (10) aufweist, wobei die beiden magnetischen Mittel (7, 9) von Schmuckträger (5) und Befestigungsteil (6) derart ausgebildet sind, dass sie durch magnetisches Zusammenwirken wenigstens ein zwischen ihren einander zugewandten Halteflächen (8, 10, 17) vorsehbares Wimpernhaar (11) klemmen, um damit den Wimpernschmuck (1) an den Wimpern (3) zu befestigen, **dadurch gekennzeichnet, dass** der Schmuckträger (5) einen Steg (13) aufweist, welcher der ersten Haltefläche (8) vorsteht und damit einen Anschlag (14) für das Befestigungsteil (6) ausbildet.

2. Wimpernschmuck nach Anspruch 1, **dadurch gekennzeichnet, dass** der Steg (13) der ersten Haltefläche (8) geneigt, insbesondere orthogonal, vorsteht.

3. Wimpernschmuck nach Anspruch 1 oder 2, **dadurch gekennzeichnet, dass** der Schmuckträger (5) ein Schmuck- (2) oder ein anderes Dekorationselement (2) aufweist, das den Steg (13) ausbildet.

4. Wimpernschmuck nach einem der Ansprüche 1 bis 3, **dadurch gekennzeichnet, dass** die Halteflächen (8, 10, 17) durch magnetische Pole der jeweiligen magnetischen Mittel (7, 9) ausgebildet werden.

5. Wimpernschmuck nach einem der Ansprüche 1 bis 4, **dadurch gekennzeichnet, dass** der Schmuckträger (5) eine Basis (18) aufweist, von welcher der Steg (13) absteht und welche die erste Haltefläche (8) aufweist.

6. Wimpernschmuck nach Anspruch 5, **dadurch gekennzeichnet, dass** das erste magnetische Mittel (7) die Basis (18) ausbildet.

7. Wimpernschmuck nach einem der Ansprüche 1 bis 6, **dadurch gekennzeichnet, dass** das erste magnetische Mittel (7) ein Permanentmagnet (19) ist.

8. Wimpernschmuck nach einem der Ansprüche 1 bis 7, **dadurch gekennzeichnet, dass** das Befestigungsteil (6) länglich, insbesondere stabförmig, ausgebildet ist.

9. Wimpernschmuck nach einem der Ansprüche 1 bis 8, **dadurch gekennzeichnet, dass** das Befestigungsteil (6) ein drittes magnetisches Mittel (16) mit einer dritten Haltefläche (17) aufweist, die auf der, der zweiten Haltfläche (10) gegenüberliegenden Seite des Befestigungsteils (6) vorgesehen ist.

10. Wimpernschmuck nach einem der Ansprüche 1 bis 9, **dadurch gekennzeichnet, dass** das Befestigungsteil (6) aus mindestens einer magnetischen Folie (20) oder Metallfolie (20) besteht.

11. Wimpernschmuck nach einem der Ansprüche 1 bis 10, **dadurch gekennzeichnet, dass** der Schmuckträger (5) im Querschnitt L- oder T-förmig ausgebildet ist.

## Claims

1. A piece of eyelash jewelry, having a jewelry substrate (5), which has a first magnetic means (7) with a first holding surface (8), and having a fastening part (6), which has a second magnetic means (9) with a polarity that is opposite from that of the first means (7) and has a second holding surface (10), the two magnetic means (7, 9) of the jewelry substrate (5) and fastening part (6) being embodied such that by means of magnetic interaction, they clamp at least one eyelash (11) that can be placed between their opposing holding surfaces (8, 10, 17) in order to thus fasten the piece of eyelash jewelry (1) to the eyelashes (3), **characterized in that** the jewelry substrate (5) has a flange (13), which protrudes from the first holding surface (8) and thus forms a stop (14) for the fastening part (6).

2. The piece of eyelash jewelry according to claim 1, **characterized in that** the flange (13) protrudes from the first holding surface (8) inclined at an angle, in particular orthogonally.

3. The piece of eyelash jewelry according to claim 1 or 2, **characterized in that** the jewelry substrate (5) has a jewelry element (2) or other decoration element (2) that constitutes the flange (13).

4. The piece of eyelash jewelry according to one of claims 1 through 3, **characterized in that** the holding surfaces (8, 10, 17) are comprised of magnetic poles of the respective magnetic means (7, 9).

5. The piece of eyelash jewelry according to one of claims 1 through 4, **characterized in that** the jewelry substrate (5) has a base (18) from which the flange (13) protrudes and which has the first holding surface (8).

6. The piece of eyelash jewelry according to claim 5, **characterized in that** the first magnetic means (7) constitutes the base (18).

7. The piece of eyelash jewelry according to one of claims 1 through 6, **characterized in that** the first magnetic means (7) is a permanent magnet (19).

8. The piece of eyelash jewelry according to one of claims 1 through 7, **characterized in that** the fastening part (6) is embodied as elongated, in particular rod-shaped.

9. The piece of eyelash jewelry according to one of claims 1 through 8, **characterized in that** the fastening part (6) has a third magnetic means (16) with a third holding surface (17), which is provided on the side of the fastening part (6) opposite from the second holding surface (10).

10. The piece of eyelash jewelry according to one of claims 1 through 9, **characterized in that** the fastening part (6) is composed of at least one magnetic foil (20) or metal foil (20).

11. The piece of eyelash jewelry according to one of claims 1 through 10, **characterized in that** the jewelry substrate (5) is embodied as L-shaped or T-shaped in cross-section.

## Revendications

1. Bijou de cils comprenant un support de bijou (5) qui présente un premier moyen magnétique (7) doté d'une première surface de maintien (8) et comprenant une partie de fixation (6) qui présente un deuxième moyen magnétique (9) complémentaire au premier moyen (7), doté d'une deuxième surface de maintien (10), les deux moyens magnétiques (7, 9) du support de bijou (5) et de la partie de fixation (6) étant conçus pour serrer par coopération magnétique au moins un cil (11) pouvant être prévu entre leurs surfaces de maintien (8, 10, 17) tournées l'une vers l'autre, afin de fixer ainsi le bijou de cils (1) aux cils (3), **caractérisé en ce que** le support de bijou (5) présente une plaquette (13) qui fait saillie de la première surface de maintien (8) et forme ainsi une butée (14) pour la partie de fixation (6).

2. Bijou de cils selon la revendication 1, **caractérisé en ce que** la plaquette (13) fait saillie de la première surface de maintien (8) de manière inclinée, en particulier orthogonale.

3. Bijou de cils selon la revendication 1 ou 2, **caractérisé en ce que** le support de bijou (5) présente un bijou (2) ou autre élément décoratif (2) qui forme la plaquette (13).

4. Bijou de cils selon l'une des revendications 1 à 3, **caractérisé en ce que** les surfaces de maintien (8, 10, 17) sont formées par les pôles magnétiques des moyens magnétiques respectifs (7, 9).

5. Bijou de cils selon l'une des revendications 1 à 4, **caractérisé en ce que** le support de bijou (5) présente une base (18) de laquelle la plaquette (13) fait saillie et qui présente la première surface de maintien (8).

6. Bijou de cils selon la revendication 5, **caractérisé en ce que** le premier moyen magnétique (7) forme la base (18).

7. Bijou de cils selon l'une des revendications 1 à 6, **caractérisé en ce que** le premier moyen magnétique (7) est un aimant permanent (19).

8. Bijou de cils selon l'une des revendications 1 à 7, **caractérisé en ce que** la partie de fixation (6) est allongée, en particulier en forme de barreau.

9. Bijou de cils selon l'une des revendications 1 à 8, **caractérisé en ce que** la partie de fixation (6) présente un troisième moyen magnétique (16) doté d'une troisième surface de maintien (17) qui est prévue sur le côté de la partie de fixation (6) opposé à la deuxième surface de maintien (10).

10. Bijou de cils selon l'une des revendications 1 à 9, **caractérisé en ce que** la partie de fixation (6) est constituée d'au moins une feuille magnétique (20) ou une feuille métallique (20).

11. Bijou de cils selon l'une des revendications 1 à 10, **caractérisé en ce que** le support de bijou (5) est réalisé avec une section transversale en forme de L ou de T.
